# EUROPÄISCHE PATENTSCHRIFT

(11) **EP 1 733 470 B1**
(45) Veröffentlichungstag und Bekanntmachung des Hinweises auf die Patenterteilung: **15.08.2012**
(21) Anmeldenummer: 05717083.9
(22) Anmeldetag: 16.03.2005
(51) Int. Cl.: H01H 9/54, H02P 1/28

(54) **SCHALTVORRICHTUNG ZUM BETREIBEN EINES MOTORS UND ENTSPRECHENDES VERFAHREN**
CIRCUIT DEVICE FOR OPERATING A MOTOR AND CORRESPONDING METHOD
DISPOSITIF DE COMMUTATION SERVANT A FAIRE FONCTIONNER UN MOTEUR, ET PROCEDE CORRESPONDANT

(30) Priorität: 05.04.2004 DE 102004016739
(43) Veröffentlichungstag der Anmeldung: 20.12.2006
(73) Patentinhaber: SIEMENS AKTIENGESELLSCHAFT, 80333 München (DE)
(72) Erfinder: FRITSCH, Andreas, 92245 Kümmersbruck (DE); MEIER, Markus, 92286 Rieden (DE); REICHENBACH, Norbert, 92224 Amberg (DE); ROYER, Fritz, 92256 Hahnbach (DE); SEITZ, Johann, 92224 Amberg (DE); STREICH, Bernhard, 92224 Amberg (DE)
(86) Internationale Anmeldenummer: PCT/EP2005/051222
(87) Internationale Veröffentlichungsnummer: WO 2005/099080

(56) Entgegenhaltungen:
- GB-A- 2 344 936
- US-A- 5 528 131
- US-A- 5 953 189
- US-A1- 2002 093 774
- US-B1- 6 420 848

## Beschreibung

Die vorliegende Erfindung betrifft eine Schaltvorrichtung zum Betreiben eines Motors mit einer mechanischen Kontakteinrichtung, die zwischen zwei Anschlüssen angeordnet und die in einer Dauerbetriebsphase des Motors zur Überbrückung der Anschlüsse einschaltbar ist, und einer Halbleitereinrichtung, die zu der Kontakteinrichtung parallel geschaltet ist und die zwischen den beiden Anschlüssen in einer Startphase des Motors zur leitenden Verbindung der Anschlüsse einschaltbar ist.

Darüber hinaus betrifft die vorliegende Erfindung ein entsprechendes Verfahren zum Betreiben eines Motors mit einer derartigen Schaltvorrichtung.

Bei heute bekannten elektronischen Motorstartern ist die Parallelschaltung von Halbleiterelementen und mechanischen Kontakten üblich. Im Dauerbetrieb werden die Halbleiterelemente durch die mechanischen Kontakte überbrückt. Dadurch entstehen im Dauerbetrieb statt der vergleichsweise hohen Verlustleistungen der Halbleiterelemente nur die geringen Verlustleistungen des mechanischen Kontaktsystems. Das mechanische Kontaktsystem (im Weiteren als Bypasskontakte bzw. Bypasskontaktsystem bezeichnet) ist aus wirtschaftlichen Gründen heute üblicherweise ohne Lichtbogenlöschvorrichtung ausgestattet.

Um eine Zerstörung des Bypasssystems beim betriebsmäßigen Stromübergang vom Halbleiterelement auf das Bypasskontaktsystem und umgekehrt zu vermeiden, werden die Halbleitersysteme und das Bypasskontaktsystem durch geeignete Steuerabläufe so angesteuert, dass es nur zu einer minimalen Lichtbogenbildung kommt.

Unter betriebsmäßigem Stromübergang werden die Übergänge vom Halbleiterelement auf das Bypasskontaktsystem und umgekehrt verstanden, die beim Wechsel zwischen betriebsmäßigen Steuerzuständen auftreten. Beispielhaft sei der Übergang vom Hochlauframpenende in den Dauerbetrieb (auch als Bypassphase bezeichnet) genannt.

Werden die Steuerabläufe durch Fehler des Bypasskontaktsystems gestört, kann sich folgendes Problem ergeben: Wegen der fehlenden Lichtbogenlöschvorrichtung entsteht ein Stehlichtbogen, der zu einer thermischen Zerstörung des kompletten Geräts führen kann. Derartige Fehler des Bypasskontaktsystems sind beispielsweise: Bruch des Spulendrahtes, Bruch der Hauptkontaktfeder, Ausfall der Ansteuerung des Bypasskontaktsystems und Ausfall der Versorgungsspannung des Bypasssystems.

Zur Vermeidung der Lichtbogenbildung werden nach bekanntem Stand der Technik (z.B. US-Patent 4,618,906 "Hybrid Solid State/ Mechanical Switch with Failure Protection", EP 0 926 809 B1 bzw. US 6,111,377 "Control Device for a multiphase electric Motor") in einer solchen Parallelschaltungsanordnung die Halbleiterelemente vor dem Einschaltbefehl für die Bypasskontakte eingeschaltet und erst wieder, nachdem die Bypasskontakte per Befehl geöffnet worden sind, ausgeschaltet. Damit wird ein lichtbogenarmes Ein- und Ausschalten der Bypasskontakt erreicht.

Eine weitere Möglichkeit stellt eine hardwaregesteuerte Zwangszündung der Halbleiterelemente dar, wie sie in DE 200 14 351 U1 genannt ist.

Aus GB 2 344 936 A geht hervor, dass während einer Startphase oder einem Herunterfahren einer Last eine Lichtbogenbildung an einem mechanischen Schalter vermieden werden kann, indem die Energieversorgung während der Startphase oder dem Herunterfahren der Last über einen Thyristors geführt wird.

US 5 953 189 A1 offenbart eine Schaltung zur geschützten Speisung einer elektrischen Last mit Wechselstrom. Die Schaltung umfasst einen elektromechanischen Schalter sowie einen zu diesem in Reihe geschalteten elektronischen Schalter, mittels welchem ein Sanftanlauf der nachgeschalteten Last ermöglicht wird.

US 2002/0093774 A1 offenbart ein multifunktionales Hybridschütz, welches einen Direktanlaufmodus und einen Sanftanlaufmodus für eine nachgeschaltete Last bietet. Sowohl während des Direktanlaufmodus als auch während des Sanftanlaufmodus wird eine parallel zu Relaiskontakten angeordnete Halbleiterschaltvorrichtung über eine vorbestimmte Zeit angesteuert.

Eine andere Möglichkeit ist das dauerhafte Einschalten der Halbleiterelemente in der gesamten Bypassphase. Dies hat jedoch eine Reihe von Nachteilen:
- Es ist eine größere Dimensionierung der Ansteuerelektronik für die Halbleiterelemente notwendig, woraus sich eine höhere Verlustleistung in der Ansteuerelektronik durch höhere Stromaufnahme und höhere Geräteinnentemperatur ergibt.
- Ferner ist keine Kontrolle der Stromführung (Halbleiterelement oder Bypass) möglich.
- Bei hohen Übergangswiderständen an den Bypasskontakten erfolgt der Stromfluss ausschließlich über die Halbleiterelemente, so dass eine thermische Überlastung der Halbleiterelemente eintreten kann.

Zur Vermeidung dieser Nachteile können, wie erwähnt, die Halbleiterelemente jeweils kurz nach dem lichtbogenarmen Einschalten der Bypasskontakte ausgeschaltet und kurz vor dem lichtbogenarmen Ausschalten der Bypasskontakte wieder eingeschaltet werden. Damit wird eine Stromführung über die Bypasskontakte erzwungen.

Die Aufgabe der vorliegenden Erfindung besteht somit darin, die oben genannten Nachteile zu vermeiden, insbesondere ein fehlerhaftes Öffnen der Bypasskontakte bei ausgeschalteten Halbleiterelementen zuverlässig zu erkennen.

Erfindungsgemäß wird diese Aufgabe nach Anspruch 1 gelöst durch eine Schaltvorrichtung zum Starten eines Motors mit einer mechanischen Kontakteinrichtung, die zwischen zwei Anschlüssen angeordnet und die in einer Dauerbetriebsphase des Motors zur Überbrückung der Anschlüsse einschaltbar ist, und einer Halbleitereinrichtung, die zu der Kontakteinrichtung parallel geschaltet ist und die zwischen den beiden Anschlüssen in einer Startphase des Motors zur leitenden Verbindung der Anschlüsse einschaltbar ist, sowie einer Spannungsüberwachungseinrichtung zum Überwachen der Spannung an den Anschlüssen und zum Einschalten der Halbleitereinrichtung, falls die Spannung einen vorgegebenen wert übersteigt, wobei die Schaltvorrichtung eine Abschalteinrichtung zum Ausschalten der Halbleitereinrichtung nach einer definierten Zeitdauer oder Periodenzahl eines Spannungsverlaufs im Anschluss an das Einschalten der Halbleitereinrichtung durch die Spannungsüberwachungseinrichtung aufweist. Bei reversiblen, kurzzeitigen Unterbrechungen wird nach dem Einschalten der Halbleitereinrichtung wieder in den verlustarmen Dauerbetrieb mit der mechanischen Kontakteinrichtung geschaltet.

Ferner ist gemäß der vorliegenden Erfindung ein Verfahren nach Anspruch 9 zum Betreiben eines Motors mit einer derartigen Schaltvorrichtung vorgesehen, wobei die Spannung an den Anschlüssen überwacht und die Halbleiterschaltung eingeschaltet wird, falls die Spannung einen vorgegebenen Wert übersteigt.

In vorteilhafter Weise kann damit ein Lichtbogen in einer Parallelschaltungsanordnung von Halbleiterelementen und Bypasskontakten ohne mechanische Lichtbogenlöschvorrichtung bei ausgeschalteten Halbleiterelementen zuverlässig erkannt werden. Durch entsprechendes Reagieren auf den Lichtbogen, in dem die Halbleiterelemente in geeigneter Weise eingeschaltet werden, kann eine gezielte und definierte Stromführung über die Halbleiterelemente erreicht und Schädigungen am Gerät durch den Lichtbogen vermieden werden. Darüber hinaus kann eine zuverlässige Überwachung und Auswertung (z.B. Fehlermeldung) des mechanischen Kontaktsystems gewährleistet werden.

Vorzugsweise besitzt die Halbleitereinrichtung zwei antiparallel geschaltete Thyristoren. Diese lassen sich zu definierten Zeitpunkten elektronisch zünden und ermöglichen ein sehr rasches An- und Abschalten. Somit lässt sich die Effektivspannung beispielsweise zum Starten eines Motors kontinuierlich steigern.

Die erfindungsgemäße Spannungsüberwachungseinrichtung kann einen Analogwandler, ein Schwellwertvergleichselement und eine Steuereinheit aufweisen, so dass ein analoges Spannungssignal mit einem Schwellwert vergleichbar und ein resultierendes, binäres Vergleichsergebnis als Eingangssignal für die Steuereinheit zum Schalten der Halbleitereinrichtung einsetzbar ist. Durch diese analoge Auswertung kann eine einfache und kostengünstige Spannungsüberwachung erreicht werden. Alternativ kann die Spannungsüberwachungseinrichtung eine Steuereinheit umfassen, in die ein Analog/Digitalwandler und ein Schwellwertvergleichselement integriert sind, so dass ein digitalisiertes Spannungssignal mit einem Schwellwert vergleichbar und ein resultierendes Vergleichsergebnis zum Schalten der Halbleitereinrichtung durch die Steuereinheit einsetzbar ist. Damit sind sämtliche Komponenten für die digitale Spannungsüberwachung in die Steuereinheit integriert, was gegebenenfalls zu Montagevorteilen führt.

Der Spannungsbereich der überwachten Spannung sollte die an der Kontakteinrichtung auftretende Lichtbogenspannung einschließen. Somit lässt sich das Auftreten eines Lichtbogens zielgerecht erfassen.

Besonders bevorzugt ist, wenn die Abschalteinrichtung ein Störmeldesignal ausgibt, falls die Halbleitereinrichtung durch die Spannungsüberwachungseinrichtung mehrmals in einem vorgegebenen Zeitabschnitt eingeschalte wird. Dieses mehrmalige Einschalten der Halbleitereinrichtung deutet nämlich auf einen irreversiblen Fehler hin, so dass es aus Sicherheitsgründen angebracht sein kann, mit dem Störmeldesignal ein externes, vorgeschaltetes und in Serie zur Schaltvorrichtung liegendes Schaltorgan zu betätigen, um den Stromfluss zu unterbrechen und entsprechende Reparaturmaßnahmen einzuleiten. Eine weitere bevorzugte Ausführungsform ist die Integration eines Schaltorgans in die Schaltvorrichtung. Dieses Schaltorgan liegt in Serie zur Parallelschaltung aus mechanischer Kontakteinrichtung und Halbleitereinrichtung und wird im Falle eines irreversiblen Fehlers von der Steuereinheit betätigt, um den Stromfluss zu unterbrechen.

Die vorliegende Erfindung wird nun anhand der beigefügten Zeichnungen näher erläutert, in denen zeigen:
- FIG 1: ein Prinzipschaltbild einer erfindungsgemäßen Schaltvorrichtung; und
- FIG 2: Signalverlaufsdiagramme der erfindungsgemäßen Schaltvorrichtung.

Die nachfolgende näher beschriebenen Ausführungsbeispiele stellen bevorzugte Ausführungsformen der vorliegenden Erfindung dar.

Das Ausschalten der Halbleiterelemente in der Bypassphase stellt eine Grundvoraussetzung für die Arbeitsweise des hier beschriebenen elektronischen Lichtbogenerkennungs- und Löschsystems dar.

Die Erfindung zielt darauf ab, den nicht betriebsmäßigen Zustand des Öffnens der Bypasskontakte (z.B. durch einen Fehlerfall oder eine mechanische Beanspruchung) innerhalb der Bypassphase zu erkennen und so zu reagieren, dass es bei reversiblen Fehlern nicht zu einer irreparablen Schädigung der Kontakte durch die Lichtbogenbildung kommt. Bei irreversiblen Fehlern soll es nicht zu einer thermischen Zerstörung des Geräts durch einen Stehlichtbogen kommen und die Auswirkungen eines solchen Fehlers sollen auf das Gerät selbst beschränkt bleiben.

Reversible Fehler sind in diesem Zusammenhang beispielsweise eine kurzzeitige Unterbrechung oder ein Ausfall der Steuerspannung des Spulenantriebs des Bypasskontaktsystems, was zum ungewollten Öffnen der Kontakte führt. Reversible Fehler sind aber auch mechanische Erschütterungen, die ebenfalls zum ungewollten Öffnen der Kontakte führen. Als irreversible Fehler können ein Bruch des Spulendrahts des Spulenantriebs, ein Bruch der Hauptkontaktfeder des Bypasskontaktsystems oder ein Bauteildefekt in der Ansteuerung des Spulenantriebs bezeichnet werden.

Um das ungewollte Öffnen der Bypasskontakte erkennen zu können, wird erfindungsgemäß die Spannung über der Parallelschaltungsanordnung erfasst. Bei geschlossenen Bypasskontakten fällt nahezu keine Spannung über der Parallelschaltung ab. Öffnen die Bypasskontakte, entspricht die entstehende Spannung der Lichtbogenspannung zwischen den Bypasskontakten.

Die Lichtbogenspannung kann entsprechend FIG 1 mit einem Spannungserfassungskreis detektiert werden. Hierbei wird die Spannung an der Parallelschaltungsanordnung bestehend aus den mechanischen Kontakten bzw. dem Bypasskontaktsystem 1 und der hierzu parallel geschalteten Halbleitereinrichtung 2, überwacht. Die Halbleitereinrichtung 2 besteht hier aus einer Antiparallelschaltung von zwei Thyristoren 3 und 4.

Die an der Parallelschaltungsanordnung anliegende Spannung Up wird in einer Spannungsüberwachungseinrichtung 5 erfasst und zur Ansteuerung der Halbleitereinrichtung 2 bzw. der Thyristoren 3 und 4 sowie des Bypasskontaktsystems 1 verwendet. Die Spannungsüberwachungseinrichtung besteht hierzu aus einem Analogwandler 6, einem Schwellwertvergleichselement 7 und einer daran angeschlossenen Steuereinheit 8. Der Analogwandler 6 setzt das analoge Spannungssignal Up in eine analoge Spannung Uap geeigneter Höhe zum Zwecke der Pegelanpassung um. Das nachgeschaltete Schwellwertvergleichselement 7 bewirkt einen Vergleich des analogen Spannungssignals Uap mit einem vorbestimmten Schwellwert. Das digitale Ausgangssignal Udp dieses Schwellwertvergleichselements 7 wechselt seinen Pegel, sobald das digitale Spannungssignal den Schwell- bzw. Grenzwert überschreitet oder unterschreitet. Das Ausgangssignal Udp des Schwellwertvergleichselements 7 wird von der Steuereinheit 8 dazu verwendet, um die Thyristoren 3 und 4 sowie das Bypasssystem 1 anzusteuern. Die Steuerleitungen sind in FIG 1 der Übersicht halber lediglich durch einen Pfeil aus der Steuereinheit 8 angedeutet.

Optional kann an der Steuereinheit 8 ein Störmeldekontakt 9 zur Ausgabe eines Störmeldesignals vorgesehen sein. Des Weiteren kann vor die Parallelschaltung aus Halbleitereinrichtung 2 und mechanischer Kontakteinrichtung 1 ein Schaltorgan 10 in Reihe geschaltet werden, mit welchem im Falle eines Defekts der Halbleitereinrichtung 2 oder der Kontakteinrichtung 1 der Stromfluss unterbrochen oder abgeschaltet werden kann.

In einem alternativen Aufbau kann der Analog/Digitalwandler und das Schwellwertvergleichselement in die Steuereinheit integriert sein. In diesem Fall wird das analoge Spannungssignal Up direkt an einen A/D-Eingang der Steuereinrichtung gelegt und die Spannungsgrenzwertüberwachung innerhalb der Steuereinrichtung durchgeführt. Das oben beschriebene Verhalten des digitalen Signals Udp hinsichtlich Pegel- und Flankenwechsel wird dabei vollständig in der Steuereinrichtung überwacht und verwertet.

Wird eine Lichtbogenspannung detektiert, veranlasst die Steuereinrichtung eine sofortige Einschaltung der Halbleiterelemente 3, 4. Der Stromfluss wird damit schnellstmöglich von den Halbleiterelementen übernommen und die Spannung an der Parallelschaltung geht auf die geringe Durchlassspannung der Halbleiterelemente zurück. Der Lichtbogen wird somit gelöscht.

Durch den Einsatz eines elektronischen Lichtbogenerkennungs-(bzw. Kontaktüberwachungssystems) und Löschsystems ergeben sich einen Reihe von Vorteilen:
- ein Einsatz von Bypasskontakten ohne mechanische Lichtbogenlöschvorrichtung und somit ein einfacher, kompakter und kostengünstiger Aufbau der Kontakte wird ermöglicht;
- die Überwachung des mechanischen Kontaktsystems (Bypasssystem) wird ermöglicht, insbesondere wird ein Bruch der Kontaktfeder erkannt und der entstehende Lichtbogen gelöscht;
- im fehlerfreien Betrieb erfolgt eine definierte Stromführung über die Bypasskontakte;
- ein Schutz der Bypasskontakte vor irreparabler Lichtbogenschädigung wird gewährleistet; und
- es erfolgt eine zuverlässige Erkennung des fehlerhaften Öffnens der Bypasskontakte bei ausgeschalteten Halbleiterelementen und somit eine sichere Fehlererkennung (Bruch Spulendraht, Bruch Kontaktfeder, etc)

FIG 2 zeigt schematisch die Signalverläufe der Spannung Up in der Parallelschaltungsanordnung 2 und das daraus abgeleitete digitale Signal Udp, die Ansteuersignale für die Thyristoren und die Bypasskontakte sowie die zugehörigen Stromverläufe, die bei Auftreten einer Öffnung der Bypasskontakte in Verbindung mit dem elektronischen Lichtbogenerkennungs- und Löschsystem entstehen. Dabei entspricht Thyristor dem Strom durch die antiparallel geschalteten Thyristoren 3, 4, I_{Bypass} dem Strom durch das Bypasssystem und I_{Gesamt} der Summe aus I_{Thyristor} und I_{Bypass}.

Die Arbeitsweise des elektronischen Lichtbogenerkennungs- und Löschsystems lässt sich anhand von FIG 2 wie folgt beschreiben:

Bei geschlossenen Bypasskontakten fällt nahezu keine Spannung Up über der Parallelschaltung ab und der Pegel des digitalen Spannungssignals Udp ist konstant. Öffnet ein Bypasskontakt (z.B. durch einen reversiblen Fehlerfall wie Ausfall der Versorgungsspannung des Bypasssystems oder eine mechanische Beanspruchung oder einen irreversiblen Fehler wie Bruch der Kontaktfeder oder Bruch des Spulendrahts) zum Zeitpunkt t₀, so wird sich innerhalb der Parallelschaltung eine Spannung Up aufbauen, die der Lichtbogenspannung U_{L} zwischen den Bypasskontakten entspricht. Überschreitet die Lichtbogenspannung U_{L} einen zulässigen Spannungsgrenzwert, so erfolgt ein Pegelwechsel des digitalen Spannungssignals Udp. Ausgehend von der Flanke, die durch den Pegelwechsel des digitalen Spannungssignals Udp entsteht, veranlasst die Steuereinrichtung 8 zum Zeitpunkt t₁ eine sofortige Einschaltung der Halbleiterelemente 3, 4. Der Stromfluss wird damit schnellstmöglich von den Halbleiterelementen 3, 4 (vgl. I_{Thyristor}) übernommen und die Spannung Up an der Parallelschaltung geht auf die geringe Durchlassspannung der Halbleiterelemente zurück. Der Lichtbogen wird somit gelöscht.

Zu einem Zeitpunkt t₂, der beispielsweise zwei bis drei Halbwellen der Wechselspannung nach dem Zeitpunkt t₁ liegt, schaltet die Steuereinheit 8 die Thyristoren wieder aus bzw. beendet deren Zünden. Daraufhin muss der nächste Nulldurchgang des Thyristorstroms I_{Thyristor} zum Zeitpunkt t₃ abgewartet werden, damit die Thyristoren 3, 4 erlöschen können, so dass die Schaltvorrichtung abgeschaltet ist. Dementsprechend steigt die Spannung Up an der Parallelschaltung auf den aktuellen Spannungswert der Schaltvorrichtung an. Dieser betragsmäßige Spannungsanstieg wird durch das Schwellwertvergleichselement 7 detektiert, womit das digitale Signal Udp einen Pegelwechsel vollzieht. Auch im Anschluss daran, wenn das analoge Spannungssignal Up einen Nulldurchgang vollzieht, finden entsprechende Pegelwechsel des digitalen Signals Udp in Abhängigkeit des gewählten Schwellwerts vor und nach dem Nulldurchgang statt.

Das soeben dargestellte Abschalten der Schaltvorrichtung erfolgt jedoch typischerweise nicht nach dem Erkennen eines ersten Lichtbogens, denn dieser Lichtbogen könnte durch einen reversiblen Fehler ausgelöst worden sein. Vielmehr wird das Bypasssystem nach einer vorbestimmten Zeit wieder eingeschaltet und die Thyristoren 3 und 4 ausgeschaltet, so dass die Schaltvorrichtung im Normalbetrieb weiterläuft und es zu keiner Unterbrechung des Stromes I_{Gesamt} gekommen ist. Wird innerhalb einer bestimmten Zeitspanne erneut ein oder mehrere Lichtbögen festgestellt, so kann diese Tatsache genutzt werden, um die Schaltvorrichtung in einen sicheren Zustand zu überführen. Die Ursache der mehreren Lichtbögen wird nämlich einer der oben beschriebenen irreversiblen Fehler sein.

Ein sicherer Zustand wird dadurch erreicht, dass die Thyristoren 3 und 4 beim Erkennen eines irreversiblen Fehlers dauerhaft eingeschaltet werden, um eine thermische Zerstörung der Schaltvorrichtung infolge von Lichtbögen zu verhindern. Die Thyristoren müssen auch eingeschaltet bleiben, wenn ein AUS-Signal an die Schaltvorrichtung gegeben wird, da wegen des irreversiblen Fehlers ein Öffnen der mechanischen Kontakteinrichtung nicht mehr möglich ist.

Dies stellt insofern keinen schwerwiegenden Nachteil dar, weil erstens dieser Fehlerfall dem von durchlegierten Thyristoren entspricht und dieser Fehlerfall durch entsprechende vorgeordnete Absicherungen/Schaltorgane immer beherrscht werden muss und zweitens die als irreversibel bezeichneten Fehler nur extrem selten auftreten.

Die Überführung der Schaltvorrichtung in den sicheren Zustand kann auch dadurch erfolgen, dass von der Steuereinheit 8 ein Störmeldesignal abgegeben wird, welches z.B. ein externes, vorgeordnetes und zur Schalteinrichtung in Serie liegendes Schaltorgan ausschaltet und damit den Stromfluss unterbricht. Die Überführung in den sicheren Zustand kann ferner dadurch erfolgen, dass die Steuereinheit 8 ein in der Schaltvorrichtung vorhandenes Schaltorgan unterbricht, welches in Serie zur Parallelschaltung aus Halbleitereinrichtung und mechanischer Kontakteinrichtung liegt.

## Patentansprüche

1. Schaltvorrichtung zum Betreiben eines Motors mit
- einer mechanischen Kontakteinrichtung (1), die zwischen zwei Anschlüssen angeordnet und die in einer Dauerbetriebsphase des Motors zur Überbrückung der Anschlüsse einschaltbar ist, und
- einer Halbleitereinrichtung (2), die zu der Kontakteinrichtung (1) parallel geschaltet ist und die zwischen den beiden Anschlüssen in einer Startphase des Motors zur leitenden Verbindung der Anschlüsse einschaltbar ist, **gekennzeichnet durch**
- eine Spannungsüberwachungseinrichtung (5) zum Überwachen der Spannung an den Anschlüssen und zum Einschalten der Halbleitereinrichtung (2), falls die Spannung einen vorgegebenen Wert übersteigt,
wobei die Schaltvorrichtung eine Abschalteinrichtung zum Ausschalten der Halbleitereinrichtung (2) nach einer definierten Zeitdauer oder Periodenzahl eines Spannungsverlaufs im Anschluss an das Einschalten der Halbleitereinrichtung (2) durch die Spannungsüberwachungseinrichtung (5) aufweist.

2. Schaltvorrichtung nach Anspruch 1, wobei die Halbleitereinrichtung (2) zwei antiparallel geschaltete Thyristoren (3, 4)aufweist.

3. Schaltvorrichtung nach Anspruch 1 oder 2, wobei die Spannungsüberwachungseinrichtung (5) einen Analogwandler (6), ein Schwellwertvergleichselement (7) und eine Steuereinheit (8) umfasst, so dass ein analoges Spannungssignal mit einem Schwellwert vergleichbar und ein resultierendes, binäres Vergleichsergebnis als Eingangssignal für die Steuereinheit (8) zum Schalten der Halbleitereinrichtung (2) einsetzbar ist.

4. Schaltvorrichtung nach Anspruch 1 oder 2, wobei die Spannungsüberwachungseinrichtung (5) eine Steuereinheit (8) umfasst, in die ein Analog/Digitalwandler (6) und ein Schwellwertvergleichselement (7) integriert sind, so dass ein digitalisiertes Spannungssignal mit einem Schwellwert vergleichbar und ein resultierendes Vergleichsergebnis zum Schalten der Halbleitereinrichtung (2) durch die Steuereinheit (8) einsetzbar ist.

5. Schaltvorrichtung nach einem der vorhergehenden Ansprüche, wobei der Spannungsbereich der überwachten Spannung die an der Kontakteinrichtung auftretende Lichtbogenspannung einschließt.

6. Schaltvorrichtung nach einem der vorhergehenden Ansprüche, wobei zu der Parallelschaltung von Halbleitereinrichtung (2) und Kontakteinrichtung (1) ein Schaltorgan in Serie geschaltet ist.

7. Schaltvorrichtung nach Anspruch 1, die mit der Abschalteinrichtung insgesamt abschaltbar ist, falls die Halbleitereinrichtung (2) durch die Spannungsüberwachungseinrichtung (5) mehrmals in einem vorgegebenen Zeitabschnitt eingeschaltet wird.

8. Schaltvorrichtung nach einem der Ansprüche 3 bis 7, wobei mit der Steuereinheit (8) ein Störmeldesignal ausgebbar ist.

9. Verfahren zum Betreiben eines Motors mit einer Schaltvorrichtung nach Anspruch 1 durch
- Überwachen der Spannung an den Anschlüssen und
- Einschalten der Halbleitereinrichtung (2), falls die Spannung einen vorgegebenen Wert übersteigt,
wobei die Halbleitereirichtung (2) nach einer definierten Zeitdauer oder Periodenzahl eines Spannungsverlaufs im Anschluss an das Einschalten der Halbleitereinrichtung (2) ausgeschaltet wird.

10. Verfahren nach Anspruch 9, wobei der Spannungsbereich der überwachten Spannung die an der Kontakteinrichtung (1) auftretende Lichtbogenspannung einschließt.

11. Verfahren nach Anspruch 9, wobei die Schaltvorrichtung insgesamt abgeschaltet wird, falls die Halbleitereinrichtung (2) mehrmals in einem vorgegebenen Zeitabschnitt eingeschaltet wird.

## Claims

1. Circuit device for operating a motor with
- a mechanical contact device (1) which is disposed between two terminals and which, in a continuous operating phase of the motor, is able to be switched on for bridging the terminals, and
- a semiconductor device (2), which is connected in parallel to the contact device (1) and which is able to be switched on between the two terminals in a start phase of the motor for conductive connection of the terminals,
**characterised by**
- a voltage monitoring device (5) for monitoring the voltage at the terminals and for switching on the semiconductor device (2) if the voltage exceeds a predetermined value, with the circuit device having a switch-off device for switching off the semiconductor device (2) after a defined period of time or number of periods of a voltage curve subsequent to the semiconductor device (2) being switched on by the circuit monitoring device (5).

2. The circuit device according to claim 1, with the semiconductor device (2) having two thyristors (3, 4) switched antiparallel to each other.

3. The circuit device according to claim 1 or 2, with the voltage monitoring device (5) comprising an analogue converter (6), a threshold comparator element (7) and a control unit (8) so that an analogue voltage signal is able to be compared with a threshold value and a resulting, binary comparison result is able to be used as an input signal for the control unit (8) for switching the semiconductor device (2).

4. Circuit device according to claim 1 or 2, with the voltage monitoring device (5) comprising a control unit (8) into which an analogue/digital converter (6) and a threshold value comparator element (7) are integrated, so that a digitised voltage signal and a resulting comparison result is able to be used for the switching of the semiconductor device (2) by the control unit (8).

5. Circuit device according to one of the preceding claims, with the voltage range of the monitored voltage including the arc voltage occurring at the contact device.

6. Circuit device according to one of the preceding claims, with a switching element being switched in series for parallel switching of semiconductor device (2) and contact device (1).

7. Circuit device according to claim 1, which is able to be switched off as a whole with the switch-off device if the semiconductor device (2) is switched on by the voltage monitoring device (5) a number of times within a predetermined time segment.

8. Circuit device according to one of claims 3 to 7, with an alarm signal able to be output by the control unit (8).

9. Method for operating a motor with a circuit device according to claim 1 by
- monitoring the voltage at the terminals and
- switching on the semiconductor device (2) if the voltage exceeds a predetermined value,
with the semiconductor device (2) being switched off after a defined period of time or number of periods of a voltage curve subsequent to the semiconductor device (2) being switched on.

10. Method according to claim 9, with the voltage range of the monitored voltage including the arc voltage occurring at the contact device (1).

11. Method according to claim 9, with the circuit device as a whole being switched off if the semiconductor device (2) is switched on a number of times in a predetermined period of time.

## Revendications

1. Dispositif de commutation pour faire fonctionner un moteur, comprenant
- un dispositif (1) mécanique de contact, qui est monté entre deux bornes et qui, dans une phase de marche continue du moteur, peut être fermé pour court-circuiter les bornes, et
- un dispositif ( 2 ) à semiconducteur, qui est monté en parallèle au dispositif ( 1 ) de contact et qui, dans une phase de démarrage du moteur, peut être mis à l'état passant entre les deux bornes, pour la liaison conductrice des bornes,
**caractérisé par**
- un dispositif ( 5 ) de contrôle de la tension, pour contrôler la tension aux bornes et pour mettre le dispositif ( 2 ) à semiconducteur à l'état passant, si la tension dépasse une valeur prescrite, dans lequel le dispositif de commutation comporte un dispositif d'interruption, pour mettre le dispositif ( 2 ) à semiconducteur à l'état bloqué après une durée définie ou après un nombre de périodes d'une courbe de tension à la suite de la mise du dispositif ( 2 ) à semiconducteur à l'état passant par le dispositif ( 5 ) de contrôle de la tension.

2. Dispositif de commutation suivant la revendication 1, dans lequel le dispositif ( 2 ) à semiconducteur comporte deux thyristors montés en opposition.

3. Dispositif suivant la revendication 1 ou 2, dans lequel le dispositif ( 5 ) de contrôle de la tension comprend un convertisseur ( 6 ) analogique, un élément ( 7 ) de comparaison à une valeur de seuil et une unité ( 8 ) de commande, de manière à ce qu'un signal analogique de tension puisse être comparé à une valeur de seuil et un résultat binaire de comparaison qui s'ensuit être utilisé comme signal d'entrée de l'unité ( 8 ) de commande, pour la commutation du dispositif ( 2 ) à semiconducteur.

4. Dispositif suivant la revendication 1 ou 2, dans lequel le dispositif ( 5 ) de contrôle de la tension comprend une unité ( 8 ) de commande, dans laquelle sont intégrés un convertisseur ( 6 ) analogique/numérique et un élément ( 7 ) de comparaison à une valeur de seuil, de manière à pouvoir comparer un signal numérisé de tension à valeur de seuil et à pouvoir utiliser un résultat de comparaison qui s'ensuit, pour la commutation du dispositif ( 2 ) à semiconducteur par l'unité ( 8 ) de commande.

5. Dispositif suivant l'une des revendications précédentes, dans lequel la plage de la tension contrôlée inclut la tension d'arc électrique se produisant au dispositif de contact.

6. Dispositif suivant l'une des revendications précédentes, dans lequel un organe de commutation est monté en série avec le circuit parallèle du dispositif ( 2 ) à semiconducteur et du dispositif ( 1 ) de contact.

7. Dispositif suivant la revendication 1, qui peut être mis hors circuit dans son ensemble par le dispositif d'interruption, si le dispositif ( 2 ) à semiconducteur est mis à l'état passant par le dispositif ( 5 ) de contrôle de la tension plusieurs fois dans un laps de temps prescrit.

8. Dispositif suivant l'une des revendications 3 à 7, dans lequel un signal annonçant un dysfonctionnement peut être émis par l'unité ( 8 ) de commande.

9. Procédé pour faire fonctionner un moteur par un dispositif de commutation suivant la revendication 1 par
- contrôle de la tension aux bornes et
- mise du dispositif ( 2 ) à semiconducteur à l'état passant, si la tension dépasse une valeur prescrite,
dans lequel on met le dispositif ( 2 ) à semiconducteur à l'état bloqué après une durée définie ou après un nombre de périodes d'une courbe de tension à la suite de la mise à l'état passant du dispositif ( 2 ) à semiconducteur.

10. Procédé suivant la revendication 9, dans lequel la plage de la tension contrôlée inclut la tension d'arc électrique se produisant au dispositif de contact.

11. Procédé suivant la revendication 9, dans lequel on met le dispositif de commutation hors circuit dans son ensemble, si le dispositif ( 2 ) à semiconducteur a été mis à l'état passant plusieurs fois dans un laps de temps prescrit.
